# EUROPÄISCHE PATENTSCHRIFT

(11) **EP 0 411 245 B1**
(45) Veröffentlichungstag und Bekanntmachung des Hinweises auf die Patenterteilung: **23.08.1995**
(21) Anmeldenummer: 90105408.0
(22) Anmeldetag: 22.03.1990
(51) Int. Cl.: F42C 15/20, F42B 10/54, F42C 15/184, F42B 10/16

(54) **Zünder eines Bombletgeschosses**
Bomblet fuze
Dispositif d'allumage d'une sous-munition

(30) Priorität: 29.07.1989 DE 3925236
(43) Veröffentlichungstag der Anmeldung: 06.02.1991
(73) Patentinhaber: Rheinmetall Industrie GmbH, 40880 Ratingen (DE)
(72) Erfinder: Hoffmann, Wolfang, D-5620 Velbert 1 (DE); Skowasch, Gerhard, D-4650 Gelsenkirchen (DE)

(56) Entgegenhaltungen:
- DE-C- 304 246
- US-A- 3 855 933
- US-A- 4 044 684
- US-A- 4 662 278

## Beschreibung

Die Erfindung betrifft einen Zünder eines Bombletgeschosses, mit axial verschiebbarer Zündnadel und quer zur Geschoßlängsrichtung bzw. Mittelachse verschiebbarem Schieber mit Detonatorladung, und mit außen am Zündergehäuse schwenkbar gelagerten Drallbremsflügeln.

Bombletgeschosse sind Submunitionsgeschosse bzw. Tochtergeschosse, die in großer Anzahl, z. B. 63 Stück, von einem großkalibrigen Trägergeschoß über Entfernungen von bis zu 30 km über ein Zielgebiet transportiert werden und dort in einer Höhe von z. B. 300 m ausgestoßen und beim Herabfallen mechanisch zündscharf gestellt werden.

Um eine hohe Durchschlagsleistung der Hohlladung des Bomblets zu gewährleisten, ist es erforderlich, die hohe Rotationsgeschwindigkeit des Bomblets nach Ausstoßen aus dem Trägergeschoß in kurzer Zeit definiert herunterzubremsen, ohne daß das Bomblet eine instabile Fluglage bekommt bzw. durchläuft.

Aus der DE-A-22 42 930 ist bereits ein stapelbares Bomblet bekannt, dessen Drallbremsflügel durch Fliehkraft quer zur Geschoßlängsachse aufklappen und durch die anströmende Luft gegen einen Gehäusevorsprung als festen Anschlag gedrückt werden. Nachteilig hierbei ist, daß der Bremseffekt bereits unmittelbar nach dem Ausstoß in voller Stärke einsetzt und durch das beim Ausschwenken ruckartige Anschlagen der Drallbremsflügel eine Pendelung des Bomblets ausgelöst bzw. verstärkt werden kann, die zu einem Versagen des Zünders beim Aufschlag führen kann.

Die Scharfstellung dieses bekannten Bombletzünders erfolgt folgendermaßen. Der Bombletzünder weist eine Zündnadel mit Schraubmechanismus auf, die bei Sicherstellung eingeschraubt ist und dabei in eine Ausnehmung im Detonatorträger eingreift und diesen am Querverschieben in die Scharfstellungposition hindert. Das dem Detonatorträger abgewandte äußere Endstück der eingeschraubten Zündnadel ist mit eine Stabiliserungsschlaufe verbunden, die sich nach dem Ausstoßen des Bomblets aus dem Trägergeschoß entfaltet und durch den angreifenden Luftwiderstand ein Drehmoment auf die eingeschraubte Zündnadel ausübt. Nach dem Herausdrehen der Zündnadel kann sich der Detonatorträger durch Fliehkraftwirkung in seine Scharfstellungsposition verschieben und der Zünder ist entsichert und scharfgestellt. Es besteht nun die Möglichkeit, daß sich beim Aneinanderstossen von Bomblets mit herausgeschraubter Zündnadel bereits in der Luft Frühzündungen ergeben können.

Diese Nachteile können auch beim Einsatz eines aus der US-PS 4,662,278 bekannten Zünders entstehen, weil nach Lösen eines manuell betätigbaren Sicherungsstiftes der Detonatorträger sich ebenfalls unmittelbar nach Herausdrehen der Zündnadel aus einer Sicherstellung im Detonatorträger unter Fliehkrafteinwirkung in Scharfstellungsposition bewegen kann.

Auch bei einem weiten aus der US-PS 3,855,933 bekannten Zünder wird die Funktionssicherheit nach dem Verlassen des Bomblets aus dem Trägergeschoß nicht erhöht, weil die Sicherstellung des Detonatorträgers unmittelbar nach Verlassen des Trägergeschosses durch einen nach hinten aufklappbaren Stabilisierungsflügel aufgehoben wird.

Es ist Aufgabe der vorliegenden Erfindung, für einen Bombletzünder eine Erhöhung der Funktionssicherheit mit Vorgabe gleicher Bedindungen für die Scharfstellung anzugeben, wobei ein weiteres Sicherungsmittel vorgesehen ist, das als störungsfreie Schrittfolge der nacheinander ablaufenden Entsicherungsfunktionen gewährleistet.

Diese Aufgabe wird erfindungsgemäß mit den im Patentanspruch 1 im Kennzeichnungsteil angegebenen Merkmalen gelöst. Durch die Anordnung des Sicherungsstiftes auf dem Schieber, der durch einen nicht ausgeklappten Drallbremsflügel am Verschieben gehindert bzw. arretiert wird, ist mit einfachen aber wirksamen Mitteln eine zusätzliche, vom Entsicherungsvorgang der Zündnadel unabhängige Sicherungsmöglichkeit des Bombletzünders gegeben. Dazu ist auf der Innenseite des Drallbremsflügels eine Haltenase angeordnet, die im eingeklappten Zustand des Drallbremsflügels den Schieber in Sicherungsposition festhält. Erst wenn der Drallbremsflügel einen Öffnungswinkel von wenigstens 15° überschritten hat, wird der Sicherungsstift bzw. der Schieber freigegeben. Diesen Öffnungsvorgang kann der Drallbremsflügel jedoch erst ausführen, wenn er seinerseits von dem äußeren Sicherungsband freigegeben ist; dieses kann aber erst nach dem Ausstoß aus dem Trägergeschoß erfolgen, so daß unabhängig von dem auf das Stabilisierungsband wirkenden Drehmoment bzw. der Zeitdauer in welcher die Zündnadel herausgeschraubt wird, eine weitere Sicherungsmöglichkeit des Schiebers gegeben ist.

Da die Drallbremsflügel keinen festen Gehäuseanschlag haben, sondern angepaßt in Abhängigkeit von der Rotation des Bomblets bzw. der Fliehkraft und der entgegenwirkenden Anströmluft nachgiebig aufschwenken und den Eigendrall des Bomblets "sanft" aber wirksam abbremsen, erfährt das Bomblet keine Pendelung durch ein bisher übliches ruckartiges Aufklappen der Drallbremsflügel; dadurch verringert sich die Zahl der Bomblets, die beim Aufschlag noch so stark angestellt bzw. schräggestellt sind, daß die Aufschlagfunktion versagt, weil die in Richtung Zündnadelachse wirkende Komponente des Aufschlagimpulses zu gering ist.

Sollte ein Bombletgeschoß zum Beispiel sehr weich landen wie z.B. in einem Schneehaufen und die Aufschlagszündung versagen oder einen Zündversager aufweisen und dadurch nicht detoniert sein, so ist durch die Position des Sicherungsstiftes 62 außerhalb des Zündergehäuses sehr vorteilhaft optisch der Zustand des Bombletzünders erkennbar und somit eine Sicherheitsbeurteilung möglich.

Die Erfindung wird nachfolgend anhand von eines in den Zeichnungen dargestellten Ausführungsbeispieles näher erläutert und beschrieben.

Es zeigen:
- Figur 1: einen Längsschnitt durch ein Bomblet-Zündergehäuse gemäß der Erfindung,
- Figur 2: einen Querschnitt durch das Zündergehäuse in Höhe der Drallbremsflügel mit teilweise freigeschnittenem Schieber gemäß Linie II-II in Figur 1 und
- Figur 3: eine Draufsicht auf das Zündergehäuse mit Darstellung der Drallbremsflügel.

In Figur 1 ist mit der Bezugsziffer 10 ein Zündergehäuse bezeichnet, das mittels eines Halteringes 14 fest auf einem Bombletgehäuse 12 fixiert ist. Innerhalb des Zündergehäuses 10 ist ein quer zur Mittelachse A des Bombletgeschosses verschiebbarer Schieber 16 mit Detonatorladung 18 angeordnet.
Die Darstellung zeigt den Schieber 16 in Sicherungsposition, wobei die Detonatorladung 18 seitlich aus der geraden Linie zwischen einer Haupt-Zündnadel 20 und einer im oberen Bombletgehäuse 12 angeordneten Verstärkerladung 22 zur Zündung der Hauptsprengladung 24 heraus verschoben ist. Die zentral angeordnete Haupt-Zündnadel 20 ist über eine Schraubverbindung mit einer als zusätzliche Schlagmasse dienenden, im Zündergehäuse 10 axial verschiebbaren Hülse 26 verbunden. In dargestellter Sicherungsposition ist die Zündnadel 20 in die Hülse 26 eingeschraubt, so daß sich diese nach oben bzw. hinten gegen einen Gehäuseabsatz des Zündergehäuses 10 abstützt. Vorne ragt die Spitze 28 der Haupt-Zündnadel 20 in eine auf der Oberseite des Schiebers 16 angeordnete Ausnehmung (Sacklochbohrung) hinein und fixiert so den Schieber 16 in Sicherungsposition.

Auf dem aus dem Zündergehäuse 10 herausragenden Ende der Haupt-Zündnadel 20 ist eine zusammengefaltete Stabilisierungsschlaufe 30 befestigt. Außen auf dem Zündergehäuse 10 und den oberen durchmesserverkleinerten Bereich des Zündergehäuses 10 umschließend sind jeweils an einem Haltebolzen 66 zwei radial nach außen verschwenkbare, halbkreisförmig gebogene Drallbremsflügel 32, z. B. aus dünnem Stahlblech, befestigt. Um die eingeklappten Drallbremsflügel 32 herum ist ein Sicherungsband 34 gewickelt.
Das Sicherungsband 34 und die Stabilisierungsschlaufe 30 werden in ihrer aufgewickelten Lage von einer übergestülpten haubenartigen, zweigeteilten Kunststoff-Sicherungsschale 36 festgehalten, die wiederum selbst von einem Federstahl-Sicherungsring 38 in ihrer Position gehalten wird.

Bei ihrem Transport in ein Zielgebiet mittels eines auf große Entfernungen wie z. B. 30 km verschießbaren großkalibrigen Trägergeschosses sind die Tochtergeschosse (Bomblets) innerhalb des Trägergeschosses auf platzsparende Weise als Säulen ineinandergestapelt. In Figur 1 ist in gestrichelter Darstellung ein solches, das Zündergehäuse 10 völlig überdeckendes Nachbarbomblet 60 angedeutet. Dabei ragt das Zündergehäuse 10 weit in den kegelförmigen Freiraum der Hohlladungseinlage des benachbarten Bomblets 60 hinein.

Bei Ausstoß der Bombletgeschosse aus dem Trägergeschoß mittels einer Ausstoßladung über einem Zielgebiet laufen nach Aufhebung der Stapelanordnung innerhalb eines vorbestimmbaren Zeitraumes mehrere Schritte zeitlich nacheinander von der Sicherungsposition des Bombletzünders bis zu seiner Scharfstellung ab:
Zunächst wird äußerlich die Stabilisierungsschlaufe 30 aus ihrer eingefalteten Ruheposition herausgezogen und entfaltet. Gleichzeitig lösen sich die beiden Sicherungsschalen 36 mit Sicherungsring 38 vom Zündergehäuse 10 ab und geben das Sicherungsband 34 frei. Danach wickelt sich das abwerfbare Sicherungsband 34 ab und gibt die Drallbremsflügel 32 frei, die aufgrund der rotationsbedingten Fliehkräfte ausschwenken und den Drall des nunmehr stabilisiert herabfallenden Bombletgeschosses vermindern.

Nachdem die Stabilisierungsschlaufe 30 entfaltet ist, wirkt ein Drehmoment auf die Zündnadel 20, die sich ein Stückchen nach hinten aus der Hülse 26 herausschraubt, dabei hebt sich die Spitze 28 der Zündnadel 20 aus der Ausnehmung im Schieber 16 heraus und der Schieber kann sich - sofern er dafür von separat wirkenden weiteren Sicherungsmitteln freigegeben ist - in seine Scharfstellungsposition verschieben und ist damit für eine Aufschlagszündung scharf gestellt.

In Figur 2 wird die Wirkungsweise der erfindungsgemäßen zweiten Sicherungseinrichtung deutlich. Auf dem Schieber 16 ist senkrecht ein parallel zur Mittelachse A verlaufender Sicherungsstift 62 angeordnet. Im Zündergehäuse 10 ist dazu korrespondierend eine Öffnung 64 vorgesehen, so daß der Sicherungsstift 62 bei Sicherungsstellung des Schiebers eine Position innerhalb des Zündergehäuses 10 und nach Verschiebung des Schiebers 16 in Scharfstellung eine Endposition außerhalb des Zündergehäuses 10 einnimmt. Dabei steht der Sicherungsstift 62 in Sicherungsstellung des Schiebers 16 mit einem nicht ausgeklappten Drallbemsflügel 32 in Wirkverbindung, so daß der Schieber 16 in seiner Sicherungsposition arretierbar ist.
Zweckmäßigerweise weist der Drallbremsflügel 32 einen nach innen weisenden Vorsprung 68 auf, der in nicht ausgeklapptem Zustand des Drallbremsflügels 32 in Kontakt mit dem Sicherungsstift 62 steht und diesen arretierend übergreift bzw. blockiert.

In Figur 2 befindet sich der Schieber 16 also noch in Sicherungsposition und beide voneinander unabhängige Sicherungsmittel - die eingeschraubte Hauptzündnadel 20 und die Arretierung des Sicherungsstiftes 62 durch den Vorsprung 68 auf der Innenseite des noch eingeschwenkten Drallbremsflügels 32 - sind wirksam.

Figur 3 zeigt eine Draufsicht auf das Zündergehäuse 10 mit gestrichelter Darstellung der ausgeklappten Drallbremsflügel 32, wobei Sicherungsband, Stabilisierungsschlaufe und Sicherungsklammer weggelassen wurden.

Erfindungsgemäß sind hierbei wenigstens zwei Drallbremsflügel 32 bei einem mit Rechtsdrall verschossenen Bombletgeschoß rechtsseitig oder bei einem mit Linksdrall verschossenen Bombletgeschoß linksseitig derart schwenkbar am Zündergehäuse 10 an Haltebolzen 66 gelagert, daß sie quer zur Geschoßlängsachse bzw. Mittelachse A, und zwar entgegen der rotationsbedingten Luftanströmrichtung 74 verschwenkbar sind. Dadurch wird eine kräftige aber ruckfreie sanfte Abbremsung der Eigenrotation des Bombletgeschosses bewirkt. In Figur 3 ist mit Pfeilen die Rotationsrichtung 72 des Bombletgeschosses, die Luftanströmrichtung 74 und die entgegengesetzte Aufschwenkrichtung 76 der Drallbremsflügel 32 dargestellt.

Aus Festigkeitsgründen kann zweckmäßigerweise der Vorsprung 68 auf der Innenseite des Drallbremsflügels 32 als beidseitig befestigter Bügel 70 ausgebildet sein. Um auch bei einer z. B. umweltbedingten Lockerung des Sicherungsbandes die Arretierung des Schiebers noch zu gewährleisten ist vorgesehen, daß die Arretierung des Sicherungsstiftes 62 bzw. des Schiebers 16 erst nach einem Verschwenken des Drallbremsflügels mit Vorsprung 68 bzw. 70 um einen Winkel von wenigstens 15° aufhebbar ist.

Sofern die Zündnadel 20 aus der Sacklochbohrung im Schieber 16 herausgedreht ist und der Sicherungsstift 62 von dem ausgeschwenkten Drallbremsflügel 32 freigegeben ist, kann sich der Schieber 16 durch Fliehkraft und/oder Federkraft in Scharfstellungsposition verschieben. Dann befindet sich der Sicherungsstift 62 in der gestrichelt dargestellten Position außerhalb des Zündergehäuses 10.

## Patentansprüche

1. Zünder eines Bombletgeschosses, mit axial verschiebbarer Zündnadel (20) und quer zur Geschoßlängsrichtung bzw. Mittelachse (A) verschiebbarem Schieber (16) mit Detonatorladung (18), und mit außen am Zündergehäuse (10) schwenkbar gelagerten Drallbremsflügeln (32), **dadurch gekennzeichnet,** daß der Schieber (16) einen senkrecht angeordneten parallel zur Geschoßlängsrichtung bzw. Mittelachse (A) verlaufenden Sicherungsstift (62) aufweist und im Zündergehäuse (10) eine dazu korrespondierende Öffnung (64) vorgesehen ist, und daß der Sicherungsstift (62) in Sicherungsstellung des Schiebers (16) mit einem von einem Sicherungsband (34) umgebenen und gesicherten Drallbremsflügel (32) in Wirkverbindung steht und dadurch der Schieber (16) in seiner Sicherungsposition arretierbar ist, und daß der Sicherungsstift (62) nach Verschiebung des Schiebers (16) in Scharfstellung eine Endposition aüßerhalb des Zündergehäuses (10) einnimmt.

2. Zünder nach Anspruch 1, **dadurch gekennzeichnet,** daß wenigstens zwei Drallbremsflügel (32) bei einem mit Rechtsdrall verschossenen Bombletgeschoß rechtsseitig oder bei einem mit Linksdrall verschossenen Bombletgeschoß linksseitig derart schwenkbar am Zündergehäuse (10) gelagert sind, daß sie quer zur Geschoßlängsachse bzw. Mittelachse (A) entgegen der durch die Rotation verursachten Luftanströmrichtung (74) verschwenkbar sind.

3. Zünder nach Anspruch 1 oder 2, **dadurch gekennzeichnet,** daß der Drallbremsflügel (32) einen nach innen weisenden Vorsprung (68, 70) aufweist, der im nicht ausgeklappten Zustand des Drallbremsflügels (32) in Kontakt mit dem Sicherungsstift (62) steht und diesen arretierend übergreift bzw. blockiert.

4. Zünder nach einem der Ansprüche 1 bis 3, **dadurch gekennzeichnet,** daß der Vorsprung (68) auf der Innenseite wenigstens eines Drallbremsflügels (32) als beidseitig befestigter Bügel (70) ausgebildet ist.

5. Zünder nach einem der vorhergehenden Ansprüche 1 bis 4, **dadurch gekennzeichnet,** daß die Arretierung des Sicherungsstiftes (62) und damit des Schiebers (16) erst nach einem Verschwenken des Drallbremsflügels (32) mit Vorsprung (68, 70) um einen Winkel von wenigstens 15° aufhebbar ist.

## Claims

1. Detonator for a bomblet projectile, with an axially displaceable firing pin (20) and a slide (16) displaceable transversally to the length of the projectile or to the median axis (A) and having a detonator charge (18), and with spin braking vanes (32) pivotably mounted on the outside of the detonator housing (10), characterised by the fact that the slide (16) has a securing pin (62) positioned vertically and extending parallel to the longitudinal direction of the projectile or to the median axis (A) and that an aperture (64) corresponding thereto is provided in the detonator housing (10), and that the securing pin (62), when the slide (16) occupies the safe position, is operatively connected with a spin braking vane (32) embraced and secured by a securing band (34), and that the slide (16) can be locked in the safe position, and that the securing pin (62) after the slide (16) has been moved to the armed position, assumes a final position outside the detonator housing (10).

2. Detonator in accordance with Claim 1, characterised by the fact that at least two spin braking vanes (32) are pivotably mounted on the right of the detonator housing (10) in the case of a bomblet projectile fired with clockwise spin or on the left in the case of a bomblet projectile fired with anti-clockwise spin, in such a way that they are pivotable transversally to the length of the projectile or to the median axis (A), in opposition to the air incident air flow (74) caused by the rotation.

3. Detonator in accordance with Claim 1 or 2, characterised by the fact that the spin braking vane (32) has a projection (68,70) directed inwardly which, when the spin braking vane (32) is not opened out, is in contact with the securing pin (62) and which extends across the latter with a retaining effect or locks it in position.

4. Detonator in accordance with any one of Claims 1 to 3, characterised by the fact that the projection (68) on the inside of at least one spin braking vane (32), is constructed as a bracket (70) secured on both sides.

5. Detonator in accordance with any one of the preceding Claims 1 to 4, characterised by the fact that the locking of the securing pin (62) and thus of the slide (16) cannot be nullified until after the spin braking vane (32), with the projection (68,70), has been pivoted through an angle of at least 15°.

## Revendications

1. Dispositif d'allumage d'une sous-munition, avec une broche d'allumage (20) déplaçable axialement et un tiroir (16) déplaçable transversalement par rapport à la direction longitudinale du projectile, ou de son axe (A), avec une charge de détonateur (18) et avec des ailettes de freinage par rotation (32) montées de façon à pouvoir pivoter extérieurement au et sur le boîtier d'allumeur, caractérisé en ce que le tiroir (16) présente une goupille de sécurité (62) disposée en s'étendant parallèlement à la direction longitudinale du projectile, ou à l'axe (A), une ouverture (64) étant prévue dans le boîtier d'allumeur (10), celle-ci correspondant à la goupille de sécurité, et en ce que la goupille de sécurité (62) est reliée fonctionnellement, lorsque le tiroir (16) est en position de sécurité, à une ailette de freinage par rotation (32) entourée et fixée par une bande de sécurité (34) et en ce que le tiroir (16) peut être fixé à sa position de sécurité et en ce que la goupille de sécurité (62), après déplacement du tiroir (16), prend dans la position armée une position finale à l'extérieur du boîtier d'allumeur (10).

2. Dispositif d'allumage selon la revendication 1, caractérisé en ce qu'au moins deux ailettes de freinage par rotation (32) sont montées de façon à pouvoir pivoter sur le boîtier d'allumeur (10), du côté droit dans le cas d'une sous-munition avec une rotation à droite, ou du côté gauche lorsque la sous-munition est tirée avec une rotation à gauche, de manière qu'elles soient susceptibles de pivoter transversalement par rapport à l'axe longitudinal du projectile, respectivement à l'axe (A), à l'encontre de la direction d'arrivée de l'air (74), provoquée par la rotation.

3. Dispositif d'allumage selon la revendication 1 ou 2, caractérisé en ce que l'ailette de freinage par rotation (32) présente une saillie (68, 70) tournée vers l'intérieur qui, lorsque l'ailette (32) est à l'état déployé par rabattement, vient en contact avec la goupille de sécurité (62) et l'entoure en l'immobilisant ou la bloque.

4. Dispositif d'allumage selon l'une des revendications 1 à 3, caractérisé en ce que la saillie (68) est réalisée sur la face intérieure d'au moins une ailette de freinage par rotation (32), sous forme d'étrier (70) fixé à ses deux côtés.

5. Dispositif d'allumage selon l'une des revendications précédentes 1 à 4, caractérisé en ce que le blocage de la goupille de sécurité (62) et ainsi du tiroir (16) peut être supprimé par la suite, après pivotement de l'ailette (32) avec la saillie (68, 70), d'un angle d'au moins 15°.
